# EUROPÄISCHE PATENTSCHRIFT

(11) **EP 0 668 228 B1**
(45) Veröffentlichungstag und Bekanntmachung des Hinweises auf die Patenterteilung: **02.08.2000**
(21) Anmeldenummer: 94120633.6
(22) Anmeldetag: 24.12.1994
(51) Int. Cl.: B65H 19/18, B65H 19/20

(54) **Einrichtung zum Herstellen einer Bahnverbindung**
Installation for producing a web splice
Installation pour établir un raccordement de bandes

(30) Priorität: 25.01.1994 DE 4401963
(43) Veröffentlichungstag der Anmeldung: 23.08.1995
(73) Patentinhaber: Voith Sulzer Papiertechnik Patent GmbH, 89522 Heidenheim (DE)
(72) Erfinder: Kaufmann, Bernd, D-89555 Steinheim (DE)
(74) Vertreter: Dr. Weitzel & Partner

(56) Entgegenhaltungen:
- EP-A- 0 299 180
- DE-A- 3 440 107
- DE-A- 3 901 854

## Beschreibung

Die Erfindung betrifft eine Einrichtung entsprechend dem Oberbegriff des Patentanspruchs 1. Eine solche Einrichtung ist bekannt aus der EP 462 157 B1. Bei dieser Einrichtung befindet sich ein Trennmesser auf der Splicevorrichtung, die als ein schlanker Hohlzylinder ausgebildet ist und eine Saugzone aufweist. Dabei ist das Trennmesser in einer Nut angeordnet, die in dem Spliceelement ausgebildet ist. Das Trennmesser hat eine eigene Betätigungsvorrichtung, die beim Trennvorgang in Bewegung gesetzt wird. Es ergibt sich dadurch natürlich ein relativ komplizierter Aufbau des Spliceelements mit einer relativ starken Schwächung desselben in beanspruchungsmäßiger Hinsicht, weil die Nut den zylindrischen Mantel unterbricht.

DE 34 40 107 C2 beschreibt eine Einrichtung zum Verbinden des Endes einer ablaufenden Materialbahn mit dem Anfang einer zweiten Materialbahn. Dabei ist ein vom Spliceelement getrennt angeordnetes Messer vorgesehen, das gegen einen gespannten Bahnabschnitt bewegt wird. DE 39 01 854 A1 beschreibt eine ähnliche Vorrichtung, bei welcher die Bahn gegen die Schneide einer Schneidvorrichtung bewegt wird; die Schneidvorrichtung und das Spliceelement sind dabei voneinander getrennt angeordnet.

EP-A-0 299 180 offenbart eine Vorrichtung zum Verbinden des Bahnendes einer auslaufenden Wickelrolle mit der äußeren Lage einer nachfolgenden Wickelrolle im Ruhezustand, mit einem perforierten Splicerohr. Gemäß diesem Dokument ist zwar das Splicerohr um die eigene Achse verdrehbar. Von einem eigenen Antrieb ist jedoch nicht die Rede. Jenes Splicerohr ist somit nicht willkürlich winkelpositionierbar.

Der Erfindung liegt die Aufgabe zugrunde, eine Vorrichtung gemäß dem Oberbegriff von Anspruch 1 derart zu gestalten, daß die Bahn während des Splicevorganges strammgehalten wird, so daß der Splicevorgang zu einem erfolgreichen Ergebnis führt.

Diese Aufgabe wird durch die Merkmale von Anspruch 1 gelöst.

Nachfolgend wird die Erfindung anhand der Figuren der Zeichnung erläutert, welche jeweils eine Seitenansicht, zum Teil ausschnittweise, der verschiedenen Erfindungsvarianten in prinzipieller Darstellung wiedergeben.

Der Tambour ist mit zwei Kreisen 1 und 1' strichpunktiert dargestellt, wobei der Tambour 1' den größtmöglichen Umfang hat. Die vom alten, jetzt ruhig gestellten, Bahnwickel 9 abgelaufene Bahn ist mit T bezeichnet. Sie wird durch das Spliceelement 2 aus der ausgezogen dargestellten Stellung in die strichpunktierte Stellung bei der Schwenkbewegung desselben mitgenommen. Diese Schwenkbewegung wird durch Schwenkarme 3 ermöglicht, die an dem Ständer 12 befestigt sind, der auch die erste Umlenkwalze 5 für die Bahn trägt. Weitere Umlenkwalzen 21 und 22 leiten die Bahn weiter. Die Trennvorrichtung ist mit 10 angegeben, wobei eine Schneide 11 und ein Betätigungsantrieb 15 z.B. in Form eines hydraulischen Hubwerkes vorgesehen ist. In der Figur ist die Trennvorrichtung in der Arbeitsposition gezeichnet, in welcher die Durchtrennung der Bahn bei ruhender Schneide bzw. Messervorrichtung durch die gespannte Bahn selbst erfolgt. Dies ist auch die eine Arbeitsposition des Spliceelements 2, das als rohrförmiger Zylinder angedeutet ist und eine Saugzone 4 in Form eines durchlöcherten Mantels aufweist. Beim Saugvorgang wird das Innere des Rohres unter Unterdruck gesetzt. Der zugehörige Unterdruckanschluß ist hier nicht dargestellt. Es ist eine weitere Arbeitsposition angegeben, bei welcher das Spliceelement - gestrichelt ausgeführt - an dem Bahnwickel 1 kleineren Durchmessers anliegt. Die oberste Position des Spliceelements ist die Warteposition, in welcher dieses in seiner Ausgangsstellung verharrt. Durch Herabschwenken des Spliceelements aus dieser Position in die untere Arbeitsposition entlang dem Bogen S wird die Bahn eingefangen, indem sie sich an die Saugzone des Spliceelements anlegt. Dann kann der Trennvorgang durch das Messer 11 erfolgen, wobei dieses jedoch schon vorher in diese Arbeitsposition gebracht werden muß, in welcher es dann einige Zeit bis zum Trennvorgang verharrt.

Beim Hochschwenken des Spliceelements 2 in die weitere Arbeitsposition, in welcher der Splicevorgang stattfindet, kann vorzugsweise das Spliceelement um seine eigene Achse durch einen entsprechenden Antrieb verdreht werden, so daß die Bahn während dieses Vorganges strammgehalten bleibt. Das Spliceelement wird in die obere, ausgezogen dargestellte End- oder Warteposition zurückgeschwenkt, dann der neue Tambour durch eine bekannte, hier aber nicht dargestellte Transportvorrichtung an die Stelle des alten Bahnwickels 9 in die übliche Halterung eingelegt und dann der Splicevorgang durch Anlegen des Spliceelements 2 an den Umfang des neuen Tambours durchgeführt. Für diesen Zweck weist die letzte Windung des neuen Tambours natürlich an dieser Splicestelle einen Klebeauftrag, z.B. in Form eines doppelseitigen Klebestreifens, auf. Die Bahn T' verläuft dann im wesentlichen in horizontaler Richtung zur ersten Umlenkrolle 5 hin.

Man erkennt, daß die Einrichtung relativ einfach aufgebaut ist, und daß auch der hier angegebene maximale Schwenkbereich der Schwenkarme 3 durch eine entsprechende Hubvorrichtung 14 - z.B. hydraulischer Art - ohne weiteres durchführbar ist. Eine ähnliche Anordnung ergibt sich bei umgekehrten Bahnablauf von Tambour und altem Bahnwickel im Fall einer entgegengesetzten Wickelrichtung derselben.

Die in Figur 2 dargestellte erfindungsgemäße Anordnung entspricht im Prinzip derjenigen von Figur 1. Im wesentlichen geändert worden ist nur die Messervorrichtung. Zur Lagerung der Messervorrichtung sind hier jeweils ein Ständer 24 neben dem Tambour vorgesehen, die sich entfernt von dem Abrollgestell 41 mit der Lagerung 36 des jeweiligen Tambours befinden. Die Messervorrichtung besteht aus dem Messer 11, einem langgestreckten, stab- oder balkenförmigen Träger 31 und Seitenträgern 25, die den langgestreckten Träger 31 halten. Der Träger 31 erstreckt sich längs des Tambours ebenso wie das Messer 11'. Die Seitenträger 25 sind hier mittels Rollen 29 und 30 in den Führungsbahnen 27 der Ständer 24 geführt. Der Antrieb erfolgt über eine Kette 34 und eines der Kettenräder 32 und 33 über einen hier nicht dargestellten Antriebsmotor, z.B. einen Elektromotor. Das obere Ende der Führungsbahn 27 und dementsprechend die Schneidposition des Messers 11' befindet sich oberhalb der durch die Tambourachse verlaufenden Horizontalebene H. Auch hier wird der Schneidvorgang durch das Herabschwenken der Splicevorrichtung 2 in die hier angegebene untere Position im wesentlichen allein durch die Bahnspannung bewirkt. Weitere Einzelheiten der Hilfseinrichtungen zur Bewegung des Tambours sind hier ebenfalls in Figur 1 nicht dargestellt. Zu erwähnen ist noch, daß das Abrollgestell 41 auf einer Grundplatte 42 des Fundaments ruht.

In Figur 3 ist eine ähnliche Antriebseinrichtung für die Messervorrichtung dargestellt, wobei auch hier eine Kette, ein Seil oder auch ein Zahnriemen 40 benutzt werden kann. Der Antrieb erfolgt hier jedoch über einen hydraulischen oder pneumatischen Stellzylinder 39 und einen Hebel 38, der jeweils an den Seitenträgern 25 der Messervorrichtung befestigt ist.

In den Figuren 2 und 3 ist mit Winkel a der günstige Bereich zum Anbringen des Klebestreifens für den Splicevorgang angedeutet. Im wesentlichen verlaufen die Führungsbahnen 27, 27' und auch die Ständer 24 vertikal, vorzugsweise höchstens 30° von der Vertikalen abweichend. Dadurch wird eine sehr raumsparende Anordnung erzielt, was bei beengten Raumverhältnissen z.B. durch die Art der Ausbildung der Abrollständer günstig ist. Daher befinden sich auch in günstiger Weise die Ständer 24 - in Richtung quer zum Tambour 1, 1' - entfernt von den Rollenständern 41.

In Figur 4 ist eine ähnliche Einrichtung bezüglich der Messervorrichtung dargestellt wie in Figur 2. Hier ist jedoch ein anderer Antriebs des Spliceelements 2 vorgesehen. Und zwar wird hier über einen Halter 54 eine von einem Gleitschlitten 53 geführte Antriebsstange 50 von der Kolbenstange 52 eines hydraulischen oder pneumatischen Hubelements 51 betätigt. Die Führungsbahn des Gleitschuhs 53 ist mit 54 angedeutet. Das ganze wird von einer Konsole 56 mit Aufsatz 57 getragen. Diese ruht auf einem Ständer 12', der auch die erste Umlenkrolle 5' für die Bahn aufnimmt.

In Figur 5 ist der Antrieb der Messervorrichtung gemäß Figur 2 wieder auf eine etwas andere Weise variiert. Die Seitenträger 25' für den balkenförmigen Messerträger 31 - hier als Rohr ausgebildet - gleiten auf Rollen 29' und 30' und werden über eine Verbindungslasche 67 von einem Führungswagen 60 angetrieben, der mittels Rollen 61 und 62 in den Führungsbahnen 27' des Ständers 59 an einer Kette 34' bewegt wird. Diese wird wiederum über ein hier nicht mehr erkennbares Kettenrad, das dem Kettenrad 33 entspricht, von einem Motor, z.B. einem Elektromotor, angetrieben. Der Ständer 59 erhält noch besondere Stabilität durch eine Versteifungsrippe 65. Die Seitenträger 25' weisen jeweils einen Fortsatz 66 auf, an welchem der Messerbalken 31 befestigt ist. Der Ständer 59 kann zu seinen beiden Seiten die Führungsbahnen 27' im wesentlichen bis zu der hier dargestellten oberen Position des Führungswagens 60 aufweisen, so daß jeweils zwei Rollenpaare 64 und 62 in diese Führungsbahnen eingreifen, so daß der Führungswagen 60 recht gut geführt ist.

Die in den Figuren 2-5 dargestellte Messerbetätigungseinrichtung hat den Vorteil, daß Hindernisse von dem Messer umgangen werden können, wobei in diesen Fällen das Hindernis praktisch der alte Bahnwickel 9 ist. Durch die Führungsbahnen kann eine recht günstige Schneidposition und kommt auf diese Weise sehr nahe an den oberen Umfangsbereich des Bahnwickels 9 heran, wenn es in seine Schneidposition gelangt ist.

## Patentansprüche

1. Vorrichtung zum Verbinden des Bahnendes einer auslaufenden, in einer Halterung gelagerten Wickelrolle mit der äußeren, mit Klebemitteln versehenen Lage einer nachfolgenden, eingewechselten Wickelrolle, mit einem sich quer zur Bahn erstreckenden Spliceelement, das gegen die nachfolgende Wickelrolle drückbar ist, mit den folgenden Merkmalen:
1.1 das Spliceelement ist ein perforiertes, mit Unterdruck beaufschlagbares Splicerohr (2), das aus einer Warteposition gegen den Weg der Bahn (T) der auslaufenden Wickelrolle (9) bewegbar ist;
1.2 es ist ein Trennmesser (11) in eine Arbeitsposition zwischen Wickelrolle (9) und Splicerohr (2) bewegbar; gekennzeichnet durch die folgenden Merkmale:
1.3 beim Eintauchen des Splicerohres (2) in die Bahn (T) ist die stehende Bahn (T) der auslaufenden Wickelrolle (9) durch das in der Arbeitsposition stillstehende Trennmesser (11) durchtrennbar,
1.4 das Splicerohr (2) ist mit dem durch Unterdruck gehaltenen Bahnende in eine Position bewegbar, aus der es nach einem Wickelrollenwechsel gegen die nachfolgende Wickelrolle (1) andrückbar ist;
1.5 das Splicerohr (2) ist durch einen Anrieb um die eigene Achse verdrehbar.

2. Vorrichtung nach Anspruch 1, dadurch gekennzeichnet, daß das Spliceelement (2) an Tragarmen (3) gelagert ist, die an einem Ständer (12) gelagert sind, an dem eine erste Umlenkwalze (5) für die ablaufende Bahn (T) vorgesehen ist.

3. Vorrichtung nach einem der Ansprüche 1 oder 2, dadurch gekennzeichnet, daß eine Messerbetätigungsvorrichtung je einen Ständer (24) zu beiden Seiten eines Abrollgestells (41) für die Wickelrolle (1',1 ) aufweist, die mit Abstand vom Wickelrollenumfang angeordnet sind, die jeweils eine Führungsbahn (27) für eine Messerhalterung (25,31) aufweisen, um das Trennmesser (11') aus der Warteposition in die Schneidposition zu bringen.

4. Vorrichtung nach Anspruch 3, dadurch gekennzeichnet, daß die Messerhalterung einen langen, stab- oder balkenförmigen Träger (31) für das Messer (11') aufweist, der sich längs der Wickelrolle (1',1'') erstreckt, und der von Seitenträgern (25) gehalten ist, die mittels Führungselementen (29,30) in den Führungsbahnen (27) der Ständer (24) geführt sind.

5. Vorrichtung nach Anspruch 3 oder 4, dadurch gekennzeichnet, daß die Führungsbahn (27) in ihrem der Schneidposition des Messers (11') nahen Bereich (27') zu dieser hin abgewinkelt ist und ansonsten nur wenig abweichend von der Vertikalen verläuft.

6. Vorrichtung nach Anspruch 5, dadurch gekennzeichnet, daß die Führungsbahn (27) bis auf ihren abgewinkelten Bereich (27') höchstens 30° von der Vertikalen abweichend verläuft.

7. Vorrichtung nach einem der Ansprüche 3 bis 6, dadurch gekennzeichnet, daß die Antriebselemente der Messerhalterung (25,31) Ketten (34), Riemen oder Seile sind.

8. Vorrichtung nach einem der Ansprüche 3 bis 7, dadurch gekennzeichnet, daß das obere Ende der Führungsbahn (27) für die Messerhalterung (25,31) oberhalb der durch die Wickelrollenachse (1,1'') vertaufenden Horizontalebene (H) angeordnet ist, so daß das Trennmesser (11') in der Schneidposition zu dem oberen Umfangsbereich des weitgehend abgewickelten Bahnwickels (9) hin ragt.

9. Vorrichtung nach Anspruch 7, dadurch gekennzeichnet, daß der Antrieb der Messervorrichtung durch einen Antriebsmotor erfolgt, der über eine Kettenrad (32,33) die Kette (34) antreibt.

10. Vorrichtung nach Anspruch 7 oder 8, dadurch gekennzeichnet, daß als Antrieb für die Messerhalterung den Seilen (40), Riemen oder Ketten zugeordnete hydraulische oder pneumatische Stellzylinder (39) vorgesehen sind.

## Claims

1. Device for joining the end of a web of a running out winding roll, which is mounted in a holder, to the outer layer, which is provided with adhesive means, of a following replaced winding roll, comprising a splice element which extends transversely to the web and which is pushed against the following winding roll, with the following features:
1.1: the splice element is a perforated splice tube (2) which is loaded with negative pressure and which is movable from a waiting position against the path of the web (T) of the running out winding roll (9);
1.2: a separating knife (11) is movable into a working position between winding roll (9) and splice tube (2);
**characterised by** the following features:
1.3: when dipping the splice tube (2) into the web (T), the stationary web (T) of the running out winding roll (9) is separable by the separating knife (11) which is stationary in the working position;
1.4: the splice tube (2) is movable with the web end, which is held by negative pressure, into a position from where it is pressed against the following winding roll (1) following a replacement of the winding roll.
1.5 the splice tube (2) is rotary around its own axis by means of a drive.

2. Device according to Claim 1, **characterised in that** the splice element (2) is mounted on support arms (3) which are mounted on a stand (12) on which is provided a first diverting roller (5) for the running out web (T).

3. Device according to one of Claims 1 or 2, **characterised in that** a knife operating device comprises each one stand (24) on both sides of a rolling-off frame (41) for the winding roll (1, 1'') which are arranged at a distance from the winding roll periphery, which each comprise a guide path (27) for a knife holder (25, 31) so as to bring the separating knife (11') from a waiting position into a cuffing position.

4. Device according to Claim 3, **characterised in that** the knife holder comprises a long bar- or beamshaped support (31) for the knife (11') which extends along the winding roll (1'; 1'') and which is held by lateral supports (25) which are guided by means of guide elements (29, 30) in guide tracks (27) of the stands (24).

5. Device according to Claim 3 or 4, **characterised in that** the guide track (27) extends in its area (27') near the cuffing position of the knife (11') at an angle thereto, otherwise only slightly deviating from the vertical.

6. Device according to Claim 5, **characterised in that** the guide track (27) deviates, with the exception of its angled area (27'), by no more than 30° from the vertical.

7. Device according to one of Claims 3 to 6, **characterised in that** the drive elements of the knife holder (25, 31) are chains (34), belts or ropes.

8. Device according to one of Claims 3 to 7, **characterised in that** the upper end of the guide track (27) for the knife support (25, 31) is arranged above the horizontal plane (H) which extends through the winding roll axis (1', 1''), so that the separating knife (11') extends in the cutting position towards the upper peripheral area of the substantially angled web roll (9).

9. Device according to Claim 7, **characterised in that** the drive of the knife device is by means of a drive motor which propels the chain (34) via a toothed wheel (32, 33).

10. Device according to Claim 7 or 8, **characterised in that** hydraulic or pneumatic setting cylinders (39) which are associated with the ropes (40), belts or chains are provided as drives for the knife holder.

## Revendications

1. Dispositif pour raccorder la fin de bande d'une bobine qui se termine, placée sur un support, à la couche extérieure, pourvue de moyens adhésifs, d'une bobine suivante chargée en place, comprenant un élément d'assemblage qui s' étend transversalement à la bande et peut être appliqué contre la bobine suivante, présentant les caractéristiques suivantes:
1.1. l'élément d'assemblage est un tube d'assemblage (2) perforé, soumis à une pression négative, qui peut être déplacé depuis une position d'attente en direction de la trajectoire de la bande (T) de la bobine (9) qui se termine,
1.2. un couteau de séparation (11) peut être amené dans une position de travail, entre la bobine (9) et le tube d'assemblage (2), caractérisé par les caractéristiques suivantes:
1.3. lors de l'avancée du tube d'assemblage (2) en direction de la bande (T), la bande (T) à l'arrêt de la bobine (9) qui se termine est coupée par le couteau de séparation (11) stationnaire dans la position de travail,
1.4. le tube d'assemblage avec la fin de bande tenue par la pression négative est amené dans une position, à partir de laquelle il peut être appliqué contre la bobine (1) suivante après un changement de bobine,
1.5. le tube de d'assemblage (2) peut être mis en rotation autour de son propre axe par un moyen d'entraînement.

2. Dispositif selon la revendication 1, caractérisé par le fait que l'élément □'assemblage (2) est monté sur des bras porteurs (3), montés sur un support (12) sur lequel est prévu un premier rouleau de renvoi (5) pour la bande (T) qui se termine.

3. Dispositif selon une des revendications 1 ou 2, caractérisé par le fait qu'un dispositif d'actionnement de couteau comporte un montant (24) de chaque côté d'un bâti de dévidage (41) pour la bobine (1', 1 ') , lesquels montants sont disposés à distance de la surface extérieure de la bobine et présentent chacun une coulisse (27) pour un porte-couteau (25, 31) aux fins d'amener le couteau de séparation (11') de la position d'attente dans la position de coupe.

4. Dispositif selon la revendication 3, caractérisé par le fait que le porte-couteau comprend un support (31) allongé en forme de barreau ou de poutre pour le couteau (11'), qui s'étend le long de la bobine (1', 1'') et est tenu par des traverses latérales (25) guidées à l'aide d'éléments de guidage (29, 30) dans les coulisses (27) des montants (24).

5. Dispositif selon la revendication 3 ou 4, caractérisé par le fait que la coulisse (27) dans sa section proche de la position de coupe du couteau (11') est coudée en direction dudit couteau et, pour le reste, s'étend dans une direction qui s'écarte faiblement de la verticale.

6. Dispositif selon la revendication 5, caractérisé par le fait que la coulisse (27), à l'exception de sa partie (27') coudée, forme un angle de 30° maximum avec la verticale.

7. Dispositif selon une des revendications 3 à 6, caractérisé par le fait que les éléments d'entraînement du porte-couteau (25, 31) sont des chaînes (34), des courroies ou des câbles.

8. Dispositif selon une des revendications 3 à 7, caractérisé par le fait que l'extrémité supérieure de la coulisse (27) pour le porte-couteau (25, 31) est située au-dessus du plan horizontal (H) passant par l'axe de bobine (1', 1''), de sorte que le couteau de séparation (11'), dans la position de coupe, avance en direction de la surface extérieure supérieure de la bobine (9) de bande largement dévidée.

9. Dispositif selon la revendication 7, caractérisé par le fait que l'entraînement du système de couteau a lieu par l'intermédiaire d'un moteur d'entraînement qui entraîne la chaîne (34) par l'intermédiaire d'un pignon à chaîne (22, 33).

10. Dispositif selon la revendication 7 ou 8, caractérisé par le fait qu'il est prévu comme moyen d'entraînement pour le porte-couteau des vérins (39) hydrauliques ou pneumatiques associés aux câbles (40), aux courroies ou aux chaînes.
